# DEMANDE DE BREVET EUROPEEN

(11) **EP 4 667 061 A1**
(43) Date de publication de la demande: **24.12.2025**
(21) Numéro de dépôt: 25173704.5
(22) Date de dépôt: 30.04.2025
(51) Int. Cl.: A62B 35/00, A45F 5/02

(54) **DISPOSITIF DE FIXATION À UN POINT D'ANCRAGE ET PROCÉDÉ DE LIBÉRATION D'UN TEL DISPOSITIF**

(30) Priorité: 18.06.2024 FR 2406524
(71) Demandeur: Zedel, 38920 Crolles (FR)
(72) Inventeur: EMONIN, Simon, 38170 Seyssinet Pariset (FR)
(74) Mandataire: Talbot, Alexandre

(57) **Abrégé**

Un dispositif de fixation (1) comporte un bloqueur (4) se fixant à un point d'ancrage (2). Le bloqueur (4) définit une position fermée et une position ouverte interdisant ou autorisant respectivement l'extraction du point d'ancrage (2). Le bloqueur (4) possède un support (6) définissant un trou (7) et une languette rigide (8) montée mobile par rapport au trou (7). Un verrou (5) possède une première pièce (9) et une deuxième pièce (10), se fixant à la deuxième pièce (10) ou se libérant de la deuxième pièce (10) pour définir un état verrouillé ou un état déverrouillé. La première pièce (9) est accrochée à la languette rigide (8). Dans la position verrouillée, la première pièce (9) limite un déplacement de la languette rigide (8) pour empêcher un déplacement relatif entre la languette rigide (8) et le support (6) hors de la position fermée pour maintenir le bloqueur (4) en position fermée.

## Description

### Domaine technique

L'invention est relative à un dispositif de fixation à un point d'ancrage et à un procédé de libération d'un tel dispositif.

### Technique antérieure

Dans de nombreuses activités acrobatiques, le cordiste évolue loin du sol et il peut être difficile de se déplacer jusqu'à atteindre le sol ou son point d'amarrage. Afin d'éviter des déplacements superflus, le cordiste s'équipe du matériel nécessaire pour sa sécurité et pour le bon accomplissement de son travail.

De manière exceptionnelle, le cordiste peut se blesser ce qui tend à compliquer ses déplacements et/ou à réduire sa vitesse de déplacement. Dans les situations les plus dangereuses, le cordiste est dans l'incapacité de se déplacer. Afin de pouvoir assurer sa sécurité vis-à-vis des blessures les plus courantes, le cordiste est équipé d'une trousse de secours qui doit se trouver à portée de main en cas d'accident. L'idéal est d'avoir une trousse de secours fixée au harnais d'encordement pour ne pas avoir à se déplacer le long de la corde pour atteindre la trousse de secours après l'accident.

Il existe un compromis à trouver entre la capacité de la trousse de secours à rester accrochée au harnais d'encordement lorsque le harnais de frotte à des parois ou est accroché à des branches et la facilité de désolidarisation sans dégrader sa sécurité.

Le document US 8,713,764 divulgue une structure connecteur qui est destinée à accrocher un objet avec une plateforme de support présentant un accrochage sous la forme de plusieurs sangles qui définissent une pluralité de boucles. L'objet à accrocher possède également une boucle et une languette terminée par un crochet s'insère dans les boucles de l'objet et dans les boucles du support pour réaliser la fixation de l'objet avec le support. Le crochet est muni d'un élément de verrouillage qui présente une position verrouillée empêchant le déplacement de la languette et une position déverrouillée autorisant le déplacement de la languette.

Le document FR3015207 divulgue un harnais d'intervention militaire muni d'un cuissard, de bretelles et d'une ceinture qui sont muni de sangles d'accrochage se présentant sous la forme de boucles.

### Objet de l'invention

Un objet de l'invention consiste à prévoir un dispositif de fixation qui peut être accroché facilement à un point d'ancrage et dont la désolidarisation du point d'ancrage est aisée tout en réduisant le risque de perte du dispositif de fixation et préférentiellement qui permet une libération à une seule main tout en réduisant les risques de perte du dispositif de fixation une fois libéré.

On tend à atteindre ce résultat au moyen d'un dispositif de fixation destiné à s'accrocher à un point d'ancrage, le dispositif de fixation comportant :
- un bloqueur configuré pour se fixer au point d'ancrage, le bloqueur définissant une position ouverte et une position fermée, la position fermée interdisant l'extraction du point d'ancrage hors du bloqueur et la position ouverte autorisant l'extraction du point d'ancrage hors du bloqueur, le bloqueur possédant un support définissant un trou et une languette rigide montée mobile par rapport au trou, la languette rigide étant dans le trou dans la position fermée et hors du trou dans la position ouverte, dans lequel dans la position fermée le point d'ancrage est destiné à se situer entre la languette rigide et le support ;
- un verrou définissant un état verrouillé et un état déverrouillé, le verrou possédant une première pièce et une deuxième pièce, la première pièce se fixant à la deuxième pièce ou se libérant de la deuxième pièce pour définir respectivement lesdits états verrouillé et déverrouillé ;

dans lequel la première pièce est accrochée à la languette rigide ;
dans lequel, dans la position verrouillée, la première pièce limite un déplacement de la languette rigide pour empêcher un déplacement relatif entre la languette rigide et le support hors de la position fermée pour maintenir le bloqueur en position fermée ;
dans lequel la deuxième pièce est reliée à la languette rigide ou fixée au support ;
dans lequel dans la position déverrouillée, la première pièce autorise un déplacement de la languette rigide hors du trou ;
dans lequel chacune de la première pièce et de la deuxième pièce est solidaire du support lorsque le verrou est dans la position déverrouillée.

Selon un aspect de l'invention, le support est connecté à la languette rigide par un élément souple lorsque le verrou est dans la position déverrouillée.

De manière avantageuse, l'élément souple est terminé à une première terminaison par la première pièce et à une deuxième terminaison par la deuxième pièce. Dans la position verrouillée, l'élément souple forme une boucle souple entourant le support.

Dans une configuration particulière, le dispositif de fixation à un point d'ancrage comporte une boucle de réglage configurée pour régler une longueur de l'élément souple et serrer l'élément souple autour le support dans la position verrouillée.

Dans un développement avantageux, dans la position verrouillée, la languette rigide est disposée entre le support et la boucle souple.

Préférentiellement, le point d'ancrage est destiné à être disposé entre une paroi d'accrochage du support et la languette rigide. La paroi d'ancrage définit une arête. Dans la position fermée, la languette rigide s'étend du trou jusqu'à l'arête.

Selon un mode de réalisation, le trou est un trou traversant. Dans la position fermée, la languette rigide passe au travers du trou et débouche au-delà du trou.

Dans un développement avantageux, le point d'ancrage est destiné à être disposé entre une paroi d'accrochage du support et la languette rigide. La paroi d'ancrage définit un trou additionnel, la languette rigide traversant le trou additionnel dans la position fermée.

Préférentiellement, le support définit une enveloppe ouvrable inamovible du trou.

Dans un autre développement avantageux, le support possède une platine et une enveloppe ouvrable fixée de manière amovible à la platine, l'enveloppe ouvrable étant amovible de la platine lorsque le bloqueur est en position ouverte et inamovible de la platine lorsque le bloqueur est en position fermée.

De manière préférentielle, le dispositif d'accrochage d'un équipement à un point d'ancrage comporte un harnais d'encordement, le point d'ancrage étant une sangle accrochée à une ceinture ou à un tour de cuisse du harnais d'encordement.

Avantageusement, l'enveloppe ouvrable est une trousse de secours.

Préférentiellement, la languette rigide possède une portion coudée, l'arête étant en appui sur la portion coudée lorsque la boucle souple est dans la position fermée.

Il est particulièrement avantageux de prévoir que le support définisse un trou additionnel, la languette rigide pénétrant dans le trou additionnel lorsque la languette rigide est dans la première position, le trou et le trou additionnel étant alignés selon une direction de coulissement de la languette rigide entre la position fermée et la position ouverte.

L'invention a également pour objet un procédé de libération d'un dispositif de fixation qui soit simple à réaliser et préférentiellement avec une seule main.

On tend à atteindre ce résultat au moyen d'un procédé de libération qui comporte les étapes suivantes :
- fournir un dispositif de fixation selon l'une quelconque des configurations précédentes, le dispositif de fixation étant accroché à un point d'ancrage ;
- ouvrir le verrou en agissant sur la première pièce pour dissocier la première pièce et la deuxième pièce, la préhension s'effectuant sur la première pièce ;
- tirer sur la première pièce pour déplacer la languette rigide de la position fermée à la position ouverte et désolidariser le dispositif de fixation et le point d'ancrage.

### Description sommaire des dessins

D'autres avantages et caractéristiques ressortiront plus clairement de la description qui va suivre de modes particuliers de réalisation et de mise en œuvre de l'invention donnés à titre d'exemples non limitatifs et représentés aux dessins annexés, dans lesquels :
- la figure 1 illustre schématiquement une vue en perspective d'un dispositif de fixation accroché à un point d'ancrage, le bloqueur étant dans la position fermée ;
- la figure 2 illustre schématiquement une vue de côté d'un dispositif de fixation accroché à un point d'ancrage, le bloqueur étant dans la position fermée, le verrou étant dans la position déverrouillée ;
- la figure 3 illustre schématiquement une vue en perspective d'un dispositif de fixation accroché à un point d'ancrage, le bloqueur étant dans la position ouverte ;
- la figure 4 illustre schématiquement une vue en perspective d'un dispositif de fixation non-accroché à un point d'ancrage, le bloqueur étant dans la position ouverte et le verrou étant dans la position déverrouillée ;
- la figure 5 illustre schématiquement une vue en coupe d'un dispositif de fixation accroché au point d'ancrage avec le bloqueur en position fermée et le verrou en position verrouillée et un support souple entourant le support ;
- la figure 6 illustre schématiquement une vue en coupe d'un dispositif de fixation accroché au point d'ancrage avec le bloqueur en position fermée et le verrou en position verrouillée ;
- la figure 7 illustre schématiquement une vue en coupe d'un dispositif de fixation accroché au point d'ancrage avec le bloqueur en position fermée et le verrou en position verrouillée, un élément souple étant fixé à la première pièce ;
- la figure 8 illustre schématiquement une vue en coupe d'un dispositif de fixation accroché au point d'ancrage avec le bloqueur en position fermée et le verrou en position verrouillée, un élément de blocage étant accroché à la languette rigide ;
- la figure 9 illustre schématiquement une vue en coupe d'un autre mode de réalisation d'un dispositif de fixation accroché au point d'ancrage avec le bloqueur en position fermée et le verrou en position verrouillée, un élément de blocage étant accroché à la languette rigide ;
- la figure 10 illustre schématiquement un harnais d'encordement muni d'un élément annulaire apte à fixer un dispositif de fixation.

### Description des modes de réalisation

Les figures 1 à 10 illustrent différents modes de réalisation d'un dispositif de fixation 1 qui est configuré pour se fixer de manière amovible à un point d'ancrage 2 ainsi qu'un harnais d'encordement 3 qui possède un élément filaire destiné à former le point d'ancrage 2. L'élément filaire peut être une sangle, une corde, une tresse, un tissu, un élément textile ou tout autre matériel adapté.

Dans les activités acrobatiques, le harnais d'encordement 3 peut être en appui contre des murs, des branches ou d'autres éléments saillants qui peuvent appliquer un effort sur le dispositif de fixation 1. Afin d'éviter la désolidarisation accidentelle du dispositif de fixation 1 avec le point d'ancrage 2, le dispositif de fixation 1 comporte un bloqueur 4 qui se fixe au point d'ancrage 2 et un verrou 5 qui autorise ou interdit le changement d'état du bloqueur 4.

On recherche un dispositif de fixation 1 qui assure une fixation solide et efficace avec le point d'ancrage 2 tout en étant facile à ouvrir lorsque cela est nécessaire.

Le dispositif de fixation 1 comporte un bloqueur 4 qui est configuré pour se fixer au point d'ancrage 2. Le bloqueur 4 définit une position ouverte et une position fermée. La position fermée interdit l'extraction du point d'ancrage 2 hors du bloqueur 4. La position ouverte autorise l'extraction du point d'ancrage 2 hors du bloqueur 4. Le bloqueur 4 possède un support 6 définissant un trou 7 et une languette rigide 8 montée mobile par rapport au trou 7. Dans la position fermée, la languette rigide 8 est dans le trou 7. Dans la position ouverte, la languette rigide 8 est hors du trou 7. Dans la position fermée, le point d'ancrage 2 est destiné à se situer entre la languette rigide 8 et le support 6.

Le dispositif de fixation 1 forme un anneau qui est ouvrable et dont le bloqueur 4 forme au moins la partie mobile.

La languette rigide 8 est montée mobile par rapport au support 6 afin de coulisser pour entrer ou sortir du trou 7. Avantageusement, le coulissement est une translation.

Le bloqueur 4 présente un état fermé illustré aux figures 1, 2 et 5 à 9 et un état ouvert illustré aux figures 3 et 4.

Le dispositif de fixation 1 comporte également un verrou 5 définissant un état verrouillé et un état déverrouillé. Pour ouvrir le bloqueur 4, on doit préalablement basculer le verrou 5 de la position verrouillée à la position déverrouillée. Le verrou 5 comporte généralement deux pièces qui coopèrent l'une avec l'autre pour définir une position où les deux pièces sont montées fixement l'une à l'autre et une position où les deux pièces sont libres de mouvement l'une par rapport à l'autre.

Le verrou 5 possède une première pièce 9 se fixant à une deuxième pièce 10 ou se libérant de la deuxième pièce 10 pour définir respectivement l'état verrouillé et l'état déverrouillé. La première pièce 9 est reliée à la languette rigide 8. La deuxième pièce 10 est reliée à la languette rigide 8 ou fixée au support 6. Dans la position verrouillée, le verrou 5 empêche un déplacement relatif entre la languette rigide 8 et le support 6 hors de la position fermée pour maintenir le bloqueur 4 en position fermée, c'est-à-dire maintenir la languette rigide 8 dans le trou 7.

Le verrou 5 dans la position déverrouillée autorise un passage du bloqueur 4 de la position fermée à la position ouverte en autorisant un déplacement de la languette rigide 8 hors du trou 7. Chacune de la première pièce 9 et de la deuxième pièce 10 est solidaire du support 6 lorsque le verrou 5 est dans la position déverrouillée.

Lorsque le cordiste se blesse, il est courant qu'il utilise une main pour sa blessure. En conséquence, il ne lui reste qu'une seule main pour libérer et manipuler une trousse de secours. Il est donc intéressant de prévoir un dispositif de fixation 1 associé à une trousse de secours et qui autorise une libération à une seule main et qui réduise les risques de perte du dispositif de fixation 1 une fois celui-ci libéré du point d'ancrage 2. Une fois le dispositif de fixation 1 désolidarisé du point d'ancrage 2, la première pièce 9 est solidaire du support 6, la deuxième pièce est solidaire du support 6, la languette rigide 8 est solidaire du support 6.

Suite à la blessure, l'utilisateur va chercher à atteindre la position déverrouillée en utilisant éventuellement la seule main valide. L'utilisateur va donc agir sur l'une ou l'autre des deux pièces. Il est donc important que chacune des deux pièces soit solidaire du support 6 de sorte qu'à l'issu de la libération, l'utilisateur qui tient l'une des deux pièces du verrou 5 soit relié au dispositif de fixation 1.

Si l'utilisateur ne possède qu'une seule main valide, il est avantageux que la cinématique de libération du dispositif de fixation 1 soit simple. Un déplacement à coulissement de la languette rigide 8 apparait facile à réaliser. Cependant, pour les mêmes raisons que précédemment, il est préférable que l'utilisateur garde le contact avec le support 6 lors du déverrouillage du verrou 5 et de l'ouverture du bloqueur 4.

Dans un mode de réalisation particulièrement avantageux et illustré aux figures 1 à 8, afin de faciliter l'application d'un effort qui réalise l'ouverture du bloqueur 4, un élément souple 11 est disposé entre la languette rigide 8 et la première pièce 9. Ainsi, lorsque l'utilisateur tient la première pièce 9, le déplacement de la première pièce 9 pour appliquer un effort sur la languette rigide 8 s'accompagne d'une déformation de l'élément souple 11 pour faciliter l'ouverture du bloqueur 4.

Dans une alternative de réalisation illustrée à la figure 9, la première pièce 9 est connectée directement à la languette rigide 8.

La première pièce 9 peut être connectée au support 6 au moyen d'un élément souple additionnel, par exemple le même élément souple qui relie la première pièce 9 à la languette rigide 8 et préférentiellement qui prolonge l'élément souple 11 au-delà de la connexion voire de la fixation entre l'élément souple 11 et la languette rigide 8.

Il est particulièrement avantageux que le support 6 définisse une enveloppe ouvrable, l'enveloppe ouvrable peut être inamovible du support 6. Une ou plusieurs des parois de l'enveloppe ouvrable définissent avantageusement les parois externes du support 6. Dans une alternative, le support 6 est muni d'une platine 6' et d'une enveloppe ouvrable qui est fixée de manière amovible de la platine 6'. La platine 6' peut être une platine standard et différents types d'enveloppes ouvrables peuvent être fixées à la platine 6' pour adapter le volume de l'enveloppe ouvrable aux besoins. Les enveloppes ouvrables peuvent se différencier par leurs dimensions, leurs modes d'ouverture ou d'autres caractéristiques. Ainsi un utilisateur qui possède déjà son enveloppe ouvrable peut la fixer sur une platine 6'. Il est particulièrement avantageux que l'enveloppe ouvrable soit inamovible de la platine 6' lorsque le bloqueur 4 est dans la position fermée. Plus préférentiellement, l'enveloppe ouvrable est fixée à la platine 6' par des moyens de fixation qui sont actionnés indépendamment du bloqueur 4 afin de réduire les risques de perte de l'enveloppe ouvrable lorsque le bloqueur 4 est dans la position ouverte. La figure 8 illustre un mode de réalisation d'un support 6 muni d'une platine 6' qui est amovible de l'enveloppe ouvrable, mais un tel mode de réalisation peut être mis en œuvre pour les autres modes de réalisation illustrés. Avantageusement la platine et l'enveloppe ouvrable sont amovibles lorsque le bloqueur 4 est en position ouvrable et plus préférentiellement en utilisant d'autres éléments de fixation.

Il est particulièrement avantageux que la première pièce 9 et/ou la deuxième pièce 10 soient solidaires de l'enveloppe ouvrable sans tenir compte de la fixation qui existe entre l'enveloppe ouvrable et la platine 6'.

Dans un mode de réalisation avantageux, lorsque le verrou 5 est dans la position déverrouillée, le support 6 est connecté à la languette rigide 8 par un élément souple 11. Dans la position déverrouillée, l'élément souple 11 réalise la solidarisation entre la languette rigide 8 et le support 6 ce qui permet d'assurer la solidarisation entre la première pièce 9 et le support 6.

Dans un mode de réalisation particulièrement avantageux, l'élément souple 11 est terminé à une première terminaison par la première pièce 9 et à une deuxième terminaison par la deuxième pièce 10, dans la position verrouillée. L'élément souple 11 forme une boucle souple qui entoure le support 6. Plus la longueur de l'élément souple 11 s'approche du périmètre du support 6 et plus la languette rigide 8 aura des difficultés à se déplacer ce qui complique ou rend impossible l'ouverture du bloqueur 4. Préférentiellement, l'élément souple 11 est associé à une boucle de réglage 12 configurée pour régler la longueur effective de l'élément souple 11 entre la première pièce 9 et la deuxième pièce 10 ce qui permet de s'adapter à des enveloppes ouvrables différentes ou plus ou moins remplies. Ce mode de réalisation est particulièrement avantageux lorsque l'enveloppe ouvrable peut être dissociée de la platine 6' et/ou lorsque l'enveloppe ouvrable possède une ou plusieurs parois souples autorisant une déformation.

Plus la languette rigide 8 est encombrante et plus il est difficile de la déplacer pour quitter la position fermée lorsque la boucle souple est fermée. Avantageusement, le point d'ancrage 2 est destiné à être disposé entre une paroi d'accrochage du support 6 et la languette rigide 8. La paroi d'accrochage définit une arête. Dans la position fermée, la languette rigide 8 s'étend du trou 7 jusqu'à l'arête. Plus la forme de la boucle souple se rapproche de la forme du support 6 et plus il est difficile de déplacer la languette rigide 8. Lorsque la boucle souple entoure le support 6 au contact de ce dernier, l'ouverture involontaire du bloqueur 4 devient très difficile même sans appliquer un effort de serrage important. La sécurisation de la position fermée est d'autant plus importante que la longueur de la languette rigide 8 est grande.

L'utilisation d'une boucle souple est particulièrement avantageuse car elle permet de mieux s'adapter à des supports éventuellement associés à des enveloppes ouvrables de formes variées.

La figure 10 illustre un mode de réalisation d'un harnais d'encordement 3. Le harnais d'encordement 3 comporte une ceinture 3a et une paire de tours de cuisse 3b. Le harnais d'encordement 3 possède un ou plusieurs éléments filaires qui définissent un ou plusieurs points d'ancrage 2.

Comme cela est illustré aux figures 1 à 9, le support 6 se présente préférentiellement sous la forme d'une enveloppe ouvrable, par exemple sous la forme d'une trousse et plus préférentiellement sous la forme d'une trousse de secours. Par exemple, le support 6 contient du matériel de secours, avantageusement au moins un bandage, un antiseptique et éventuellement une bande collante. Le support 6 forme alors une trousse de secours.

Il est envisageable que l'enveloppe ouvrable reçoive des équipements à installer par l'utilisateur autres que des équipements d'une trousse de secours. L'enveloppe ouvrable est ouvrable, par exemple au moyen d'une fermeture éclair ou de tout autre moyen autorisant l'ouverture de l'enveloppe ouvrable pour accéder à son contenu. L'enveloppe ouvrable peut définir une forme quelconque de préférence un parallélépipède, plus préférentiellement un parallélépipède rectangle.

Lorsque le verrou 5 est en position verrouillée, le déplacement de la languette rigide 8 est d'autant plus difficile que la longueur de l'élément souple 11 se rapproche de la valeur du périmètre du support 6 selon un plan de coupe où le support 6 forme un anneau autour du support 6. Il est donc avantageux d'avoir un élément souple 11 dont le rapport entre la longueur et le périmètre du support 6 est compris entre 1 et 1,5, de préférence entre 1 et 1,25 et plus préférentiellement compris entre 1 et 1,1. Il est possible de prévoir que l'élément souple 11 soit muni d'une boucle de réglage 12 configurée pour régler la longueur de l'élément souple 11. Plus la longueur de l'élément souple 11 est proche du périmètre du support 6 et plus il y a de frottement aux arêtes du support 6 recouvertes par l'élément souple 11. De manière plus générale, le dispositif d'accrochage peut comprendre de moyens de réglage d'une longueur de l'élément souple 11 pour serrer l'élément souple 11 autour du support 6 dans la position verrouillée.

Comme cela est illustré aux figures 1 à 4, il est avantageux d'utiliser un verrou 5 sous la forme d'un clip qui peut être actionné préférentiellement avec un ou deux doigts. La première pièce 9 et la deuxième pièce 10 ont préférentiellement des formes distinctes ce qui permet à l'utilisateur de différencier, au touché, la première pièce 9 et la deuxième pièce 10. Un autre verrou 5 est possible par exemple avec une boucle et un crochet ou un matériau crochetant.

Pour former le trou 7, il est avantageux que le support 6 comporte un élément filaire 13 qui soit disposé en saillie pour former un arceau recevant la languette rigide 8 dans la position fermée. L'élément filaire 13 peut être un élément flexible, par exemple une corde, une sangle, une tresse ou un tissu. L'utilisation d'un élément filaire 13 permet de faciliter la déformation de l'arceau lorsque la languette rigide 8 est en position ouverte ce qui rend plus facile la désolidarisation du dispositif de fixation 1 par rapport au point d'ancrage 2.

Dans le mode de réalisation particulier illustré aux figures 1 à 4, le support 6 possède un trou additionnel 7' et encore plus avantageusement un arceau additionnel formé par un élément filaire 13 tel que celui décrit plus haut. L'utilisation de deux arceaux permet de contraindre la position du point d'ancrage 2 et de mieux maintenir la position de la languette rigide 8.

De manière préférentielle et comme illustré aux figures 1, 2 et 5 à 8, la languette rigide 8 est coudée. Cela permet de rigidifier la languette rigide 8 et/ou de rendre plus complexe l'application des efforts visant à déplacer la languette rigide 8 vers la position de libération lorsque l'élément souple 11 forme une boucle souple qui est fermée.

La languette rigide 8 aura plus de difficulté à se tordre que l'élément souple 11 pour suivre le changement d'orientation des parois matérialisé par l'arête. Entre outre, plus la languette rigide 8 est rigide et plus la translation sera difficile pour un effort donné appliqué sur l'élément souple 11. A titre d'exemple, la languette rigide 8 peut être formée par une couche de bois, de métal, de matériau composite ou de matériau polymère.

Préférentiellement, la languette rigide 8 est disposée entre la boucle souple et le support 6, de manière à limiter les possibilités de déplacement de la languette rigide 8 et introduire des frottements.

Dans un mode de réalisation particulier, la languette mobile 8 est disposée mobile uniquement en translation à l'intérieur de la glissière définie par le trou 7 ou les trous entre la position fermée et la position ouverte. Un déplacement uniquement possible en translation rend plus compliqué un actionnement accidentel de la languette mobile 8.

En utilisant un élément souple 11 qui est accroché à la languette rigide 8. Un effort de traction appliqué sur l'élément souple 11 entraine un déplacement de la languette rigide 8 entre la position fermée et la position ouverte. Selon les configurations, une extrémité de la languette rigide 8 peut être installée fixement à une portion de l'élément filaire 13 ou une extrémité de la languette rigide 8 peut être apte à coulisser par rapport à une portion de l'élément filaire 13 uniquement dans certaines conditions et notamment jusqu'à une valeur seuil. De cette manière, lorsque l'utilisateur tient la première pièce 9 pour ouvrir le verrou 5, l'effort en traction appliqué sur l'élément souple 11 en tirant sur la première pièce 9 permet de déplacer la languette rigide 8 pour ouvrir le bloqueur 4. En continuant de tirer sur la première pièce 9, on déplace le support 6 par rapport au point d'ancrage 2 pour libérer le dispositif de fixation 1.

Comme la languette rigide 8 est solidaire de l'élément souple **11** et que l'élément souple 11 est solidaire du support 6, l'action réalisée par l'utilisateur pour ouvrir le bloqueur 4 lui assure qu'au moment de la désolidarisation entre le dispositif de fixation 1 et le point d'ancrage 2, l'utilisateur tiendra un élément solidaire du dispositif de fixation 1. Le risque de perte du dispositif de fixation 1 est très faible voire nul.

Afin de pouvoir agir sur le verrou 5 et sur le bloqueur 4 en sollicitant la première pièce 9, différentes configurations sont possibles. Les figures 1 à 5 illustrent un mode de réalisation où le support 6 est entouré par la boucle souple lorsque le verrou 5 est dans la position verrouillée. La première pièce 9 et la deuxième pièce 10 sont montées mobiles par rapport au support 6 dans la position déverrouillée. Plus la boucle souple possède un périmètre proche du périmètre du support, plus il est difficile de déplacer la boucle souple ce qui rend plus compliqué le déplacement de la languette rigide 8. Plus la languette rigide 8 s'enfonce profondément dans le trou 7 ou déborde au-delà du trou 7 et plus il est difficile de quitter la position fermée. Cela est particulièrement vrai lorsque la languette rigide 8 s'étend du trou 7 jusqu'à une arête du support 6. La deuxième pièce 10 peut être utilisée pour empêcher la désolidarisation entre le support 6 et l'élément souple 11, par exemple en ayant une largeur plus importante que la largeur d'un orifice traversé par l'élément souple 11.

La figure 6 illustre un autre mode de réalisation où la deuxième pièce 10 est montée fixement au support 6. L'élément souple 11 s'étend d'une part jusqu'à la première pièce 9 et d'autre part jusqu'à une zone de fixation destinée à se fixer au support 6. La zone de fixation et la première pièce 9 permettent de limiter les déplacements de l'élément souple 11 ce qui permet de limiter les déplacements de la languette rigide 8 pour empêcher l'ouverture du bloqueur 4. Une fois la première pièce 9 libérée de la deuxième pièce 10, c'est-à-dire le verrou 5 déverrouillé, un effort appliqué sur la première pièce 9 sollicite la zone de fixation qui cède ce qui autorise un déplacement de la languette rigide 8. La zone de fixation peut être utilisée pour empêcher la désolidarisation entre le support 6 et l'élément souple 11.

La figure 7 illustre un autre mode de réalisation qui correspond à une alternative de réalisation de la figure 6 où la deuxième terminaison de l'élément souple 11 se fixe à la première pièce 9 ou à la deuxième pièce 10 alors que la deuxième pièce 10 est montée fixement au support 6. Lorsque la première pièce 9 quitte la deuxième pièce 10, la deuxième terminaison de l'élément souple 11 devient libre de mouvement. Un effort appliqué sur la première pièce 9 pour déplacer la languette rigide 8 hors du trou 7 n'est pas empêché par la deuxième terminaison de l'élément souple 11. La connexion entre la deuxième terminaison et la première pièce 9 et/ou la deuxième pièce 10 peut être une connexion à usage unique indiquant que le support 6 a été utilisé.

La figure 8 illustre une autre alternative de réalisation où la première pièce 9 et/ou la deuxième pièce 10 agissent directement sur la languette rigide 8 pour empêcher ou autoriser son déplacement. Lorsque la première pièce 9 se sépare de la deuxième pièce 10, le blocage de la languette rigide 8 disparait. Lorsque la première pièce 9 quitte la deuxième pièce 10, la deuxième terminaison de l'élément souple 11 devient libre de mouvement. Un effort appliqué sur la première pièce 9 pour déplacer la languette rigide 8 hors du trou 7 n'est pas empêché par la deuxième terminaison de l'élément souple 11. Le blocage peut être obtenu par un élément filaire, par exemple une corde ou une sangle.

La figure 9 illustre encore une autre alternative où la languette rigide 8 s'étend continument du trou 7 jusqu'à la première pièce 9. La fixation de la première pièce 9 avec la deuxième pièce 10 limite fortement le déplacement de la languette rigide 8. Ce mode de réalisation est moins avantageux que le précédent car l'utilisation d'une languette rigide 8 qui s'étend sur plusieurs faces du support 6 rend plus compliqué le déplacement de la languette rigide 8 pour obtenir le coulissement depuis la position fermée jusqu'à la position ouverte. Un tel mouvement peut être très compliqué à réaliser avec une seule main, suspendu dans un harnais d'encordement 3 et avec une blessure. L'utilisation d'un élément souple 11 entre la première pièce 9 et la languette rigide 8 permet de mieux diriger l'effort réalisant le coulissement de la languette rigide 8. En outre, il est avantageux d'avoir une languette rigide 8 qui ne possède qu'un seul coude. Plus avantageusement, la languette rigide 8 possède une première partie et une deuxième partie qui sont séparées par un coude, la première partie est plus longue que la deuxième partie. La première partie est destinée à s'insérer dans le trou 7. Comme cela est illustré aux figures 1, 2, 5, 6, 7 et 8, l'élément souple 11 s'étend au moins de la paroi d'accrochage jusqu'à une autre paroi du support 6 en contournant l'arête. L'élément souple 11 limite un déplacement de la languette rigide 8 vis-à-vis du trou 7. L'élément souple 11 traverse la languette rigide 8 ce qui impose la direction de déplacement par rapport au support 6 et par rapport au point d'ancrage. Plus l'élément souple est serré par rapport au support 6, plus il est difficile de déplacer la languette rigide 8. La languette rigide 8 se présente préférentiellement sous la forme d'un « L ». L'élément souple 11 contourne l'arête ce qui permet de bloquer la portion coudée.

## Revendications

1. Dispositif de fixation (1) à un point d'ancrage (2) comportant :
- un bloqueur (4) configuré pour se fixer au point d'ancrage (2), le bloqueur (4) définissant une position ouverte et une position fermée, la position fermée interdisant l'extraction du point d'ancrage (2) hors du bloqueur (4) et la position ouverte autorisant l'extraction du point d'ancrage (2) hors du bloqueur (4), le bloqueur (4) possédant un support (6) définissant un trou (7) et une languette rigide (8) montée mobile par rapport au trou (7), la languette rigide (8) étant dans le trou (7) dans la position fermée et hors du trou (7) dans la position ouverte, dans lequel dans la position fermée le point d'ancrage (2) est destiné à se situer entre la languette rigide (8) et le support (6) ;
- un verrou (5) définissant un état verrouillé et un état déverrouillé, le verrou (5) possédant une première pièce (9) et une deuxième pièce (10), la première pièce (9) se fixant à la deuxième pièce (10) ou se libérant de la deuxième pièce (10) pour définir respectivement lesdits états verrouillé et déverrouillé ;
dans lequel la première pièce (9) est accrochée à la languette rigide (8) ;
dans lequel, dans la position verrouillée, la première pièce (9) limite un déplacement de la languette rigide (8) pour empêcher un déplacement relatif entre la languette rigide (8) et le support (6) hors de la position fermée pour maintenir le bloqueur (4) en position fermée ;
dans lequel la deuxième pièce (10) est reliée à la languette rigide (8) ou fixée au support (6) ;
dans lequel dans la position déverrouillée, la première pièce (9) autorise un déplacement de la languette rigide (8) hors du trou (7) ;
dans lequel chacune de la première pièce (9) et de la deuxième pièce (10) est solidaire du support (6) lorsque le verrou (5) est dans la position déverrouillée ; **caractérisé en ce que** la première pièce (9) et la deuxième pièce (10) sont solidaires du support (6) après la libération du dispositif de fixation (1) vis-à-vis du point d'ancrage (2).

2. Dispositif de fixation (1) à un point d'ancrage (2) selon la revendication 1 dans lequel le support (6) est connecté à la languette rigide (8) par un élément souple (11) lorsque le verrou (5) est dans la position déverrouillée, après désolidarisation.

3. Dispositif de fixation (1) à un point d'ancrage (2) selon la revendication 2 dans lequel l'élément souple (11) est terminée à une première terminaison par la première pièce (9) et à une deuxième terminaison par la deuxième pièce (10), et dans lequel dans la position verrouillée, l'élément souple (11) forme une boucle souple entourant le support (6).

4. Dispositif de fixation (1) à un point d'ancrage (2) selon la revendication 3 comportant des moyens de réglage d'une longueur de l'élément souple (11) pour serrer l'élément souple (11) autour le support (6) dans la position verrouillée.

5. Dispositif de fixation (1) à un point d'ancrage (2) selon la revendication 4 dans lequel dans la position verrouillée, la languette rigide (8) est disposée entre le support (6) et la boucle souple.

6. Dispositif de fixation (1) à un point d'ancrage (2) selon l'une quelconque des revendications 2 à 5 dans lequel le point d'ancrage (2) est destiné à être disposé entre une paroi d'accrochage du support (6) et la languette rigide (8), dans lequel la paroi d'accrochage définit une arête, dans lequel dans la position fermée, la languette rigide (8) s'étend du trou (7) jusqu'à l'arête et dans lequel l'élément souple (11) s'étend au moins de la paroi d'accrochage jusqu'à une autre paroi du support (6) en contournant l'arête, l'élément souple (11) limitant un déplacement de la languette rigide (8) vis-à-vis du trou (7).

7. Dispositif de fixation (1) à un point d'ancrage (2) selon l'une quelconque des revendications précédentes dans lequel le trou (7) est un trou traversant et dans lequel dans la position fermée, la languette rigide (8) passe au travers du trou (7) et débouche au-delà du trou (7).

8. Dispositif de fixation (1) à un point d'ancrage (2) selon la revendication 7 dans lequel le point d'ancrage (2) est destiné à être disposé entre une paroi d'accrochage du support (6) et la languette rigide (8), dans lequel la paroi d'accrochage définit un trou additionnel, la languette rigide (8) traversant le trou additionnel dans la position fermée.

9. Dispositif de fixation (1) à un point d'ancrage (2) selon l'une quelconque des revendications précédentes dans lequel le support (6) définit une enveloppe ouvrable inamovible du trou (7).

10. Dispositif de fixation (1) à un point d'ancrage (2) selon l'une quelconque des revendications 1 à 8 dans lequel le support (6) possède une platine et une enveloppe ouvrable fixée de manière amovible à la platine, l'enveloppe ouvrable étant amovible de la platine lorsque le bloqueur (4) est en position ouverte et inamovible de la platine lorsque le bloqueur (4) est en position fermée.

11. Dispositif de fixation (1) à un point d'ancrage (2) selon l'une des revendications 9 et 10 dans lequel l'enveloppe ouvrable est une trousse de secours.

12. Dispositif de fixation (1) à un point d'ancrage (2) selon l'une des revendications précédentes comportant un harnais d'encordement (3), le point d'ancrage (2) étant une sangle accrochée à une ceinture ou à un tour de cuisse du harnais d'encordement (3).

13. Dispositif de fixation (1) à un point d'ancrage (2) selon la revendication précédente lorsqu'elle dépend de la revendication 2 dans lequel la languette rigide (8) est en forme de « L » et possède une portion coudée, l'arête étant en appui sur la portion coudée lorsque la boucle souple est dans la position fermée, l'élément souple (11) contournant l'arête pour appuyer la portion coudée contre l'arête.

14. Dispositif de fixation (1) à un point d'ancrage (2) selon l'une des revendications précédentes dans lequel le support (6) définit un trou additionnel, la languette rigide (8) pénétrant dans le trou additionnel lorsque la languette rigide (8) est dans la première position, le trou (7) et le trou additionnel étant alignés selon une direction de coulissement de la languette rigide (8) entre la position fermée et la position ouverte.

15. Procédé de libération d'un dispositif de fixation (1) accroché à un point d'ancrage (2) comportant les étapes suivantes :
- fournir un dispositif de fixation (1) selon l'une quelconque des revendications précédentes, le dispositif de fixation (1) étant accroché à un point d'ancrage (2) ;
- ouvrir le verrou (5) en agissant sur la première pièce (9) pour dissocier la première pièce (9) et la deuxième pièce (10), la préhension s'effectuant sur la première pièce (9) ;
- tirer sur la première pièce (9) pour déplacer la languette rigide (8) de la position fermée à la position ouverte et désolidariser le dispositif de fixation (1) et le point d'ancrage (2), la première pièce (9) et la deuxième pièce (10) étant solidaires du support (6).
